# FASCICULE DE BREVET EUROPEEN

(11) **EP 1 095 716 B1**
(45) Date de publication et mention de la délivrance du brevet: **17.12.2003**
(21) Numéro de dépôt: 00440291.3
(22) Date de dépôt: 27.10.2000
(51) Int. Cl.: B21D 7/024

(54) **Appareil eléctrique portable pour cinter les tubes**
Tragbare elektrische Rohrbiegevorrichtung
Portable electrical tube bending device

(30) Priorité: 29.10.1999 FR 9914008
(43) Date de publication de la demande: 02.05.2001
(73) Titulaire: Virax S.A., 51206 Epernay (FR)
(72) Inventeur: Tandart, Jean-Marie, 51200 Epernay (FR)
(74) Mandataire: Rhein, Alain

(56) Documents cités:
- FR-A- 2 642 340

## Description

La présente invention a pour objet un appareil électrique portable pour cintrer les tubes.

On connaît déjà de nombreux appareils électriques portables pour cintrer les tubes. Ils comportent tous, comme pour les appareils manuels, une forme semi-circulaire présentant une gorge périphérique de section semi circulaire et associée à un crochet d'entraînement, une contre-forme qui, par l'intermédiaire d'un chariot, est mobile en rapprochement de ladite forme et qui présente également une gorge, ladite forme et ledit crochet étant aptes à être mus en rotation tandis que ladite contre-forme est maintenue en position durant l'opération de cintrage.

De tels appareils sont par exemple décrits dans les documents FR 2.501.545, EP 0.536.632, EP 0.374.110, EP 0.350.457.

La forme est entraînée en pivotement par l'intermédiaire d'une motorisation, le tube à cintrer, placé entre la forme et la contre-forme, est entraîné par le crochet et est enroulé sur la forme. La motorisation est de préférence associée à un réducteur pour, outre obtenir un maximum de couple, réaliser le cintrage lentement afin d'avoir un effort régulier et le stopper lorsque la courbure atteint l'angle désiré.

En fonction du diamètre du tube et du rayon de courbure à réaliser, on utilise des formes et des contre-formes différentes. Si il est aisé de remplacer la forme, qui est simplement calée sur un carré d'entraînement, il n'en est pas de même pour la contre-forme qui est engagée dans un étrier et y est solidarisée au moyen d'une goupille ou analogue. Il est en effet nécessaire, après le recul de la contre-forme et le retrait du tube, d'enlever successivement la goupille et la contre-forme, puis d'engager la nouvelle contre-forme dans l'étrier et de mettre en place la goupille.

Par ailleurs, le crochet d'entraînement solidaire de la forme, ne permet pas, tel qu'il est conçu actuellement, un désengagement rapide et aisé du tube après son cintrage.

La présente invention a pour but de proposer un appareil électrique portable pour cintrer les tubes permettant de remédier aux divers inconvénients précités.

L'appareil électrique portable pour cintrer les tubes selon l'invention est du type comportant une forme semi-circulaire présentant une gorge périphérique de section semi-circulaire et associée à un crochet d'entraînement, une contre-forme qui, par l'intermédiaire d'un chariot, est mobile en rapprochement de ladite forme et qui présente également une gorge, ladite forme et ledit crochet étant aptes à être mus en rotation, et il se caractérise essentiellement en ce que ladite contre-forme est assujettie audit chariot par emboîtement sur un téton.

Selon une caractéristique additionnelle du dispositif selon l'invention, le crochet est monté pivotant de manière limitée sur la forme autour d'un axe parallèle à l'axe de rotation de ladite forme.

Selon une autre caractéristique additionnelle du dispositif selon l'invention, le positionnement du crochet est indexé sur la forme.

Les avantages et les caractéristiques de la présente invention ressortiront plus clairement de la description qui suit et qui se rapporte au dessin annexé, lequel en représente un mode de réalisation non limitatif.

Dans le dessin annexé :
- la figure 1 représente une vue partielle en plan d'un appareil selon l'invention.
- la figure 2 représente une vue de côté d'une partie du même appareil.
- la figure 3 représente une vue partielle du même appareil.

En référence à la figure 1, on peut voir qu'un appareil électrique portable pour cintrer les tubes selon l'invention comprend un corps 1 muni d'une poignée de portage 10, ainsi qu'un groupe moteur 2 équipé d'une gachette 20 de mise en marche.

Le corps 1 renferme, de manière connue, un réducteur, non visible, apte à entraîner en rotation un carré 11 destiné à accueillir une forme, non représentée. Le corps 1 comporte également, latéralement une manette 12 de manoeuvrement d'un système de débrayage de l'entraînement.

Un chariot 3, également visible sur la figure 2, est monté coulissant dans le corps 1 sensiblement en direction du carré 11, son déplacement étant réalisé par l'intermédiaire d'un système vis-écrou 30 manoeuvré par une poignée 31.

Le chariot 3 présente à sa partie supérieure un téton 32 destiné à recevoir, par simple emboîtement, une contre-forme, non représentée.

En référence maintenant à la figure 3, on peut voir une forme 4 et une contre-forme 5 destinées à être assujetties sur respectivement le carré 11 et le téton 32.

La forme 4 consiste de manière traditionnelle en une partie de disque présentant dans son bord courbe une gorge 40 de section semi-circulaire d'un rayon correspondant à un diamètre de tube donné, et axialement un alésage 41 permettant son calage sur le carré 11.

La contre-forme 5 consiste en un bloc de forme générale parallélépipédique, comportant centralement un alésage circulaire 50 pour réaliser l'emboîtement sur le téton 32, et, dans chacune de ses faces latérales, une gorge rectiligne 51 de section semi-circulaire, les gorges 51 étant, de manière connue, de rayons différents.

En utilisation, la contre-forme 5 est simplement emboîtée sur le téton 32, puis, par le déplacement du chariot 3, le tube à cintrer est maintenu entre la contre-forme 5 et la forme 4, en étant engagé dans l'une des gorges latérales 51 de la contre-forme 5 et dans la gorge 40 de la forme 4.

La contre-forme 5 est montée librement en rotation autour du téton 32 mais est maintenue en position durant l'opération de cintrage par la pression de la contre-forme 5 contre la forme 4 par l'intermédiaire du tube.

On notera que la contre-forme 5 peut subir une légère rotation durant l'opération de cintrage favorisant un cintrage de qualité.

Le changement de forme 4 et de contre-forme 5, pour réaliser le cintrage d'un tube d'un autre diamètre peut ainsi être réalisé aisément et rapidement, après avoir écarté le chariot 3 et libéré le tube.

On peut voir également sur la figure 3 que la forme 4 comporte un crochet d'entraînement 42 monté pivotant sur un axe 43 excentré par rapport à l'axe de rotation de la forme 4, et qui peut être indexé dans la position de cintrage par l'intermédiaire d'un moyen d'indexage 44, du type bille et ressort, incorporé dans la forme 4.

Après le cintrage du tube, le chariot 3 est ramené en arrière, puis on désengage le tube, ce qui est facilité par la possibilité de pivotement du crochet d'entraînement 42.

Il va de soi que la présente invention ne saurait être limitée à la description qui précède d'un de ses modes de réalisation, susceptible de subir un certain nombre de modifications sans pour autant sortir du cadre de l'invention comme défini dans les revendications.

## Revendications

1. Appareil électrique portable pour cintrer les tubes du type comportant une forme semi-circulaire (4) présentant une gorge périphérique (40) de section semi-circulaire et associée à un crochet d'entraînement (42), une contre-forme (5) qui, par l'intermédiaire d'un chariot (3), est mobile en rapprochement de ladite forme (4) et qui présente au moins une gorge (51), ladite forme (4) et ledit crochet (42) étant aptes à être mus en rotation, **caractérisé en ce que** ladite contre-forme (5) est assujettie audit chariot par emboîtement sur un téton (32).

2. Dispositif selon la revendication 1, **caractérisé en ce que** le crochet (42) est monté pivotant de manière limitée sur la forme (4) autour d'un axe parallèle à l'axe de pivotement de cette dernière.

3. Dispositif selon la revendication 1 ou la revendication 2, **caractérisé en ce que** le positionnement du crochet (42) est indexé sur la forme (4).

4. Dispositif selon l'une quelconque des revendications précédentes **caractérisé en ce que** la contre-forme (5) est une pièce de forme générale parallélépipédique rectangle comportant centralement un alésage circulaire (50) pour réaliser l'emboîtement sur le téton (32) assujetti au chariot (3).

## Patentansprüche

1. Tragbare elektrische Rohrbiegevorrichtung der Art umfassend eine halbkreisförmige Form (4), die eine im Querschnitt halbkreisförmige Umkreisnut (40) aufweist und einem Antriebshaken (42) zugeordnet ist, eine Gegenform (5), die über einen Schlitten in Richtung auf die genannte Form (4) beweglich ist und wenigstens eine Nut (51) aufweist, wobei die genannte Form (4) und der genannte Haken (42) in der Lage sind, gedreht zu werden, **dadurch gekennzeichnet, daß** die genannte Gegenform (5) durch Ineinanderfügen auf eine Warze (32) am genannten Schlitten befestigt wird.

2. Vorrichtung nach Anspruch 1, **dadurch gekennzeichnet, daß** der Haken (42) auf der Form (4) beschränkt schwenkbar um eine Achse parallel zur Schwenkachse dieser letzten gelagert ist.

3. Vorrichtung nach Anspruch 1 oder Anspruch 2, **dadurch gekennzeichnet, daß** die Lage des Hakens (42) auf der Form (4) indexiert ist.

4. Vorrichtung nach irgendeinem der vorhergehenden Ansprüche, **dadurch gekennzeichnet, daß** die Gegenform (5) ein Teil mit einer allgemeinen quaderförmigen Gestalt ist, der mittig eine kreisförmige Bohrung (50) aufweist, um die Ineinanderfügung auf die am Schlitten (3) befestigte Warze (32) durchzuführen.

## Claims

1. Portable electrical tube bending device of the type including a semi-circular mould (4) having a peripheral groove (40) with a semi-circular cross-section and associated to a driving hook (42), a counter-mould (5), which, through a carriage, is movable towards said mould (4) and which has at least one groove (51), said mould (4) and said hook (42) being capable of being rotated, **characterised in that** said counter-mould (5) is fixed to said carriage by encasing it onto a stud (32).

2. Device according to claim 1, **characterised in that** the hook (42) is mounted onto the mould (4) in a limited pivoting way about an axis parallel to the axis of pivoting of the latter.

3. Device according to claim 1 or claim 2, **characterised in that** the positioning of the hook (42) is indexed on the mould (4).

4. Device according to any of the preceding claims, **characterised in that** the counter-mould (5) is a part having a general parallelepipedal shape and including, centrally, a circular bore (50) for performing the encasement onto the stud (32) fixed to the carriage (3).
